# EUROPÄISCHE PATENTANMELDUNG

(11) **EP 0 417 703 A2**
(43) Veröffentlichungstag der Anmeldung: **20.03.1991**
(21) Anmeldenummer: 90117409.4
(22) Anmeldetag: 10.09.1990
(51) Int. Cl.: B21D 7/16

(54) **Verfahren zur Durchführung von zusätzlichen Bearbeitungsvorgängen an stangenförmigen Werkstücken und Maschine zur Durchführung des Verfahrens**

(30) Priorität: 12.09.1989 IT 2168789
(71) Anmelder: BLM S.p.A., Cantu (IT)
(72) Erfinder: Piccoli, Matteo, I-Cantù (IT); Lanticina, Maurizo, I-Cantù (IT); Ferrari, Alessandro, I-Cantù (IT)
(74) Vertreter: Mayer, Hans Benno, Dipl.-Ing.

(57) **Zusammenfassung**

Verfahren zur Durchfuehrung von mehreren zusaetzlichen Bearbeitungsvorgaengen an stangenfoermigen Werkstuecken (7) vor und/oder nach einem Biegevorgang und Maschine (1) zur Durchfuehrung des Verfahrens, wobei das stangenfoermige Material (7) an einem Ende gespannt, in die Maschine eingefahren und mit gesteuerten Vorschub- und Drehbewegungen in einem einzigen Bewegungsablauf, entsprechend vorprogrammierten Arbeitsschritten, vor und/oder nach dem Biegevorgang zusaetzlichen Bearbeitungsvorgaengen unterworfen wird. In der Maschine zur Durchfuehrung des Varfahrens ist vor und/oder nach dem Biegekopf (8, 9) wenigstens eine zusaetzliche Bearbeitungseinheit vorgesehen, die ueber die NC-Einheit der Werkzeugmaschine steuerbar ist.

## Beschreibung

Die vorstehende Erfindung betrifft ein verfahren fuer die zusaetzliche Bearbeitung von stangenfoermigen Werkstuecken sowie eine Maschine zur Durchfuehrung des Verfahrens.

In der folgenden Beschreibung ist mit dem Ausdruck "stangenfoermiges Material" jegliches Vollmaterial oder Hohlmaterial mit beliebigem Querschnitt zu verstehen, bei dem die Querschnittsabmessungen wesentlichen kleiner sind als die Laengsabmessung des Materials. Mit der Bezeichnung "zusaetzliche Bearbeitung" ist jeglicher Bearbeitungsvorgang zu verstehen, der an stangenfoermigen Werkstuecken durchfuehrbar ist und sich von einem reinen Biegevorgang unterscheidet, z. B. ist damit ein Bohrvorgang, Schervorgang, Stanzvorgang, Boertelvorgang, Pressvorgang, Drueckvorgang oder Schneidvorgang gemeint.

Derzeitig wird stangenfoermiges Material, das einem Biegevorgang zu unterwerfen ist, nach dem Biegen zusaetzlichen Bearbeitungsvorgaengen unterworfen, die in verschiedenen Maschinen durchgefuehrt werden. Es sind daher neben der Biegemaschine noch weitere Werkzeugmaschinen zum Bohren, Aufweiten, Abscheren, Stanzen, Rollen, Druecken oder Schneiden vorzusehen. Daraus ergibt sich eine Anzahl von Nachteilen und fertigungstechnischen Problemen, die sich z. B. in erhoehten Fertigungskosten niederschlagen.

Weitere Nachteile sind folgende:
- Es sind erhebliche Investitionen fuer die Beschaffung von verschiedenen Werkzeugmaschinen erforderlich.
- Es ist notwendig, die Werkstuecke fuer die zusaetzlichen Bearbeitungsvorgaenge zu transportieren und zwischenzulagern.
- Es sind mehrere Unterbrechungen zwischen den verschiedenen Bearbeitungsvorgaengen notwendig und die einzelnen Bearbeitungsvorgaenge werden in der Hauptsache von Hand durchgefuehrt.
- Es sind mehrere Bedienungspersonen, meistens ein Bedienungsmann, fuer jeden zusaetzlichen Bearbeitungsvorgang erforderlich, Hilfskraefte sind fuer Transportarbeiten und Zwischenlagerung der Werkstuecke vorzusehen. - Es ist eine erhebliche Flaeche zum Aufstellen der verschiedenen Werkzeugmaschinen erforderlich.
- Die Gesamtfertigungszeiten sind entsprechend lang.
- Die hohe Automatisierung der Biegemaschine, die eigentlich Vorteile in der Fertigung bringt, wird im wesentlichen durch die aufgezaehlten Nachteile bei der Weiterbearbeitung in zusaetzlichen Werkzeugmaschinen aufgehoben.

Die Nachteile und Maengel, die dem einschlaegigen Stand der Technik anhaften, sind seit langem auf dem einschlaegigen Gebiet bekannt, es wurden aber bis heute keine brauchbaren Vorschlaege zur Loesung dieses Problems gemacht.

Es ist zwar seit langem eine Biegemaschine mit zwei gegenueberliegenden Biegekoepfen (zur Herstellung von U-foermig gebogenen Werkstuecken) bekannt geworden, in der in den Grundschenkel des U-foermig gebogenen Werkstueckes gleichzeitig eine Oeffnung eingebracht werden kann. In der bekannten Maschine ist zu diesem Zweck zwischen beiden Biegekoepfen ein Spannstock sowie eine fest angeordneten Stanzeinrichtung vorgesehen. Diese Maschine ist fuer die Massenherstellung eines Werkstueckes mit stets gleichbleibender Form ausgelegt und erlaubt es nicht, variabel zu verformende Bauteile herzustellen.

Es ist ferner eine Biegemaschine bekannt geworden, die einen Biegekopf und eine Spannvorrichtung zum Erfassen eines Endes des stangenfoermigen Materials aufweist. Mit dieser Maschine kann das Beschicken des stangenfoermigen Materials, der Vorschub und die Drehung des Materials um seine Laengsachse vorgenommen werden, um unterschiedlich gebogene Werkstuecke herzustellen. In der bekannten Maschine koennen die Werkstuecke aber nur gebogen werden.

Aufgabe der vorstehenden Erfindung ist es, ein Verfahren zum Bearbeiten von stangenfoermigen Werkstuecken sowie eine Maschine zur Durchfuehrung des Verfahrens vorzuschlagen, wobei es in automatischer Weise moeglich sein soll, am stangenfoermigen Material vor und/oder nach dem Biegevorgang, zusaetzliche Bearbeitungsvorgaenge am Werkstueck durchzufuehren.

Die erfindungsgemaesse Aufgabe wird durch ein Verfahren nach dem Oberbegriff des Anspruchs 1 geloest. Das Verfahren kennzeichnet sich dadurch, dass das Werkstueck vor und/oder nach dem Biegevorgang einer weiteren zusaetzlichen Bearbeitung, wie einem Trennvorgang, einem Bohrvorgang, Stanzvorgang oder Pressvorgang unterworfen wird.

Die Maschine nach dem Oberbegriff des Anspruchs 2 ist zur Durchfuehrung des Verfahrens geeignet und kennzeichnet sich erfindungsgemaess dadurch, dass vor und/oder nach dem Biegekopf der Maschine wenigstens eine Vorrichtung zur Durchfuehrung zusaetzlicher Bearbeitungsvorgaenge, zum Trennen, Bohren, Stanzen und Pressen des Werkstueckes vorgesehen ist.

Weitere, das Verfahren und die erfindungsgemaesse Maschine kennzeichnende Merkmale koennen den Unteranspruechen, sowie den beigefuegten Zeichnungen entnommen werden.

Mit dem erfindungsgemaessen Verfahren sowie der dazugehoerenden Werkzeugmaschine werden wesentliche Vorteile erzielt.

So kann mit dem Verfahren und der erfindungsgemaessen Maschine eine vollstaendige Bearbeitung des stangenfoermigen Werkstuecks durchgefuehrt werden, wobei auf ein und derselben Maschine in einer Einspannung fertig bearbeitete Werkstuecke mit beliebiger Formgebung herstellbar sind.

So koennen z. B. Folgebearbeitungen, Mehrfachbearbeitungen oder spiegelbildlich vorzunehmende Bearbeitungsvorgaenge (neben Biegevorgaengen) in Form von zusaetzlichen, von Fall zu Fall erforderlichen Bearbeitungsvorgaengen durchgefuehrt werden. Der gesamte Bearbeitungszyklus kann automatisch unter Zuhilfenahme einer NC-Steuereinheit durchgefuehrt werden. Waehrend des gesamten Bearbeitungsvorganges des Werkstuecks ist dieses nur einmal zu spannen und kann in einer Einspannung dem gesamten Bearbeitungszyklus unterzogen werden. Dies fuehrt zu sehr hoher Bearbeitungsgenauigkeit fuer alle durchzufuehrenden Bearbeitungsvorgaenge. Dies gilt sowohl fuer sehr lange Werkstuecke, als auch fuer kurze Werkstuecke, die vom eingespannten, stangenfoermigen Material abgetrennt werden.

Weitere vorteilhafte Merkmale und Einzelheiten des Verfahrens und der erfindungsgemaessen Maschine koennen der folgenden Beschreibung, unter Bezugnahme auf die beigefueg ten Zeichnungen entnommen werden.

In den Zeichnungen werden schematisch ein Ausfuehrungsbeispiel der erfindungsgemaessen Maschine mit Varianten und Beispiele fuer automatisch herstellbare Werkstuecke aufgezeigt.

In den Zeichnungen zeigen:
Fig. 1 eine Seitenansicht der erfindungsgemaessen Bearbeitungsmaschine;
Fig. 2 eine Draufsicht der Maschine gemaess Fig. 1;
Fig. 3 ein Detail der Maschine in Vorderansicht gemaess Pfeil A in Fig. 2;
Fig. 4 eine teilweise Draufsicht der Vorrichtung gemaess Fig. 3;
Fig. 5 eine perspektivische Darstellung eines sich in seiner Form wiederholenden U-foermigen Werkstueckes; und
Fig. 6 in perspektivischer Darstellung ein Fertigungsbeispiel fuer einen vollstaendigen Rahmen zur Herstellung eines Stuhls.

Die erfindungsgemaesse Maschine ist gesamthaft mit 1 gekennzeichnet. Die Maschine besteht aus einer Spannvorrichtung 2, die entlang Fuehrungsschienen 3 des Maschinengestelles 4 verschiebbar ist. Der Spannvorrichtung 2 sind bekannte und nicht dargestellte Antriebs- und Betaetigungsvorrichtungen zugeordnet, unter Zuhilfenahme derer die Spannvorrichtung 2 gesteuert entlang der Fuehrungen 3 hin und herbewegbar ist. Des weiteren kann die Spannvorrichtung eine Drehbewegung durchfuehren, wie dies durch den Doppelpfeil veranschaulicht ist. Die Maschine ist mit einer NC-Steuereinheit, die zum Steuern von Werkzeugmaschinen bekannt ist, ausgeruestet. Mit 8 ist ein bekannter Biegekopf gekennzeichnet, der aus einer Biegematrizeg und einem schwenkbar angeordneten Biegearm 10 besteht.

Hier setzt die Erfindung ein, die vorsieht, dass vor und/oder nach dem Biegekopf 8 wenigstens eine Vorrichtung zur Durchfuehrung von zusaetzlichen Bearbeitungsvorgaengen, z. B. eine Bohrvorrrichtung, eine Drueckvorrichtung, eine Schervorrichtung, eine Stanzvorrichtung, eine Rollvorrichtung, eine Pressvorrichtung oder eine Schneidvorrichtung vorgesehen ist. Eine derartige Einrichtung zur Durchfuehrung von zusaetzlichen Bearbeitungsvorgaengen, z. B. eine Schneidvorrichtung 12 ist in Horizontal- und Vertikalrichtung bewegbar an der Vorderseite 27 der Werkzeugmaschine, wie in Fig. 2 dargestellt, angeordnet. Diese Vorrichtung ist in Fig. 2 mit durchgehenden Linien in Ruhelage und mit gestrichelten Linien in Arbeitsstellung dargestellt.

Die Trennvorrichtung 12 ist z. B. auf einem Wagen 24 montiert, der unter Zuhilfenahme von Rollen 25 an Fuehrungen 26 abrollt. Die Fuehrungen 26 sind z. B. an der Vorderseite 27 der Maschine 1 befestigt, wie dies in den Figuren 3 und 4 dargestellt ist. Die Schneidvorrichtung 12 kann somit eine hin- und hergehende Bewegung quer zum Werkstueck 7 durchfuehren. Die Schneidvorrichtung 12 ist ferner in ihrer Hoehenlage einstellbar angeordnet, um ein Anpassen an die Mittelachse der stangenfoermigen Werkstuecke 7 mit unterschiedlichem Durchmesser zu ermoeglichen. Zu diesem Zweck ist die Schneideinrichtung 12 schlittenartig auf dem Wagen 24 gefuehrt. Bei dem dargestellten Beispiel besteht die Schneideinrichtung 12 aus einer unteren Vorrichtung und einer oberen Vorrichtung 29. Beide Vorrichtungen sind mit Spannbacken 30 ausgeruestet, die ein Innenprofil aufweisen, das die Form des stangenfoermigen, zu bearbeitenden Werkstueckes wiedergibt. Somit koennen Verformungen des stangenfoermigen Werkstueckes waehrend des Bearbeitungsvorganges vermieden werden. Als Schneidwerkzeug findet z. B. ein Messer 43 gemaess Fig. 4 Verwendung. Dieses Messer wird durch eine bekannte Kolben-Zylindereinheit 31, wie in Fig. 3 dargestellt, angetrieben. Mit der beschriebenen Bearbeitungseinheit koennen z. B. Armbuegel und Rahmen fuer Stuhlgestelle gemaess den Figuren 5 und 6 hergestellt werden.

Zur Herstellung von gebogenen Werkstuecken, die mehrere zusaetzliche Bearbeitungsvorgaenge, z. B. Bohr- oder Stanzvorgaenge, erfordern, kann die erfindungsgemaesse Maschinen mit einer Bohreinrichtung oder einer Stanzvorrichtung 13 ausgeruestet sein, die vor dem Biegekopf 8 in einer geeigneten Lagerung, unter Vorsehung von Antriebsmitteln, angeordnet ist.

In vorteilhafter Weise ist die Bohr- oder Stanzvorrichtung 13 entsprechend der Laengs-, Quer- und Vertikalachse des Werkstueckes 7 verfahrbar. Der Antrieb des Werkzeuges erfolgt z. B. unter Zuhilfenahme einer bekannten Kolben-Zylindereinheit 32. Auch die Bohr- oder Stanzvorrichtung 13 ist in vorteilhafter Weise als unten liegende, sowie oben liegende Halbstation in Form von Spannbacken ausgebildet, wie dies bereits fuer die Schervorrichtung 12 beschrieben wurde. Entsprechend einer vorteilhaften Ausfuehrungsform ist es guenstig, eine weitere zusaetzliche Bearbeitungseinheit 23 vorzusehen. Diese Bearbeitungseinheit 23 kann am Maschinengestell wie die Trennvorrichtung 12 montiert werden, d. h. in gegenueberliegender Lage und an der Vorderseite 27 der Maschine. Die Vorrichtung 23, die z. B. als Pressvorrichtung ausgebildet ist, dient zum Bearbeiten der Werkstueckenden.

Erfindungsgemaess koennen die Vorrichtungen zur Durchfuehrung zusaetzlicher Bearbeitungsvorgaenge auch auf einer Plattform oder einer revolverartigen, drehbar angeordneten Halterung 34 angeordnet sein, wie dies in Fig. 2 anhand eines Beispieles dargestellt ist. Die drehbare Halterung 34 kann Vorrichtungen 35, 36 aufnehmen, die am Umfang des Revolvers 43 angeordnet sind. Zwei dieser Vorrichtungen sind, z. B. als Pressvorrichtung 35 oder als Stanzvorrichtung 36 ausgebildet. Die plattformartige Halterung 34 ist in vorteilhafter Weise beweglich in der Laengsebene und in Querrichtung verfahrbar gegenueber dem stangenfoermigen Material 7 gelagert. Ferner kann die Plattform 34 in der mit Pfeilen gekennzeichneten Richtung drehbar gelagert sein. Die einzelnen Vorrichtungen zur Durchfuehrung zusaetzlicher Bearbeitungsvorgaenge sowie die zwei gegenueberliegenden Plattformen sind in vorteilhafter Weise in einer Vertikalebene verschiebbar angeordnet.

Selbstverstaendlich kann die revolverartig ausgebildete Plattform 34 auch am Ausgang des Biegekopfes oder an anderer geeigneter Stelle, entsprechend den am Werkstueck 7 durchzufuehrenden Bearbeitungsvorgaengen vorgesehen sein. Die Arbeitsweise der erfindungsgemaessen Maschine ist folgende:

Der Spannvorgang des stangenfoermigen Werkstueckes in der Vorrichtung 2 erfolgt unter Zuhilfenahme der Spannvorrichtung am Wagen 21, in der Naehe des Biegekopfes 8. Das Laden des stangenfoermigen Materiales in die Werkzeugmaschine selbst erfolgt durch eine Rueckwaertsbewegung des Wagens 21 in die zurueckgefahrene Stellung gemaess Fig. 2. Im Anschluss daran wird das stangenfoermige Material in einem programmierten Arbeitsablauf den vorgesehenen Bearbeitungsschritten, bestehend aus Biegevorgaengen und zusaetzlichen Bearbeitungsvorgaengen, unterzogen. Diese Bearbeitungsvorgaenge sind ueber die NC-Steuereinrichtung der Werkzeugmaschine programmierbar und ueberwachbar.

Zur Herstellung der Werkstuecke, z. B. buegelartiger Bauteile, entsprechend Fig. 5, wird vom Programm der NC-Einrichtung folgender Bearbeitungszyklus vorgegeben:

Biegen der Arme des U-foermigen Bauteiles durch gesteuerte Vorschubbewegung des stangenfoermigen Materiales 7 und Betaetigen des Biegekopfes 8; anschliessendes Abtrennen unter Zuhilfenahme der Trennvorrichtung 12, mit der die fertig bearbeiteten Bauteile vom stangenfoermigen Material 7 abgetrennt werden.

Rahmenteile 51, z.B. zur Erzeugung von Stuehlen, wie in Fig. 6 dargestellt, koennen durch programmgesteuerten Vorschub des stangenfoermigen Material es 7 wie folgt hergestellt werden:

Abtrennen der Werkstuecke zur Bildung der Stuhlbeine 52, 54 zusammen mit einer Vorschub-, Dreh- und Biegebewegung des Stangenmaterials 50 und anschliessende Vorschubbewegung und Abtrennen der beiden Querstreben 53 und 55. Das Verbinden der Stuhlbeine 52, 54, sowie der Querstuecke 53 und 55 mit dem Rahmen 50 erfolgt in vorteilhafter Weise durch einen Schweissvorgang.

Zur Herstellung der Werkstuecke entsprechend der vorangegangenen Beschreibung, findet in der vorgeschlagenen Maschine eine Vorrichtungen 12 zur Durchfuehrung zusaetzlicher Bearbeitungen Verwendung.

Zum Durchfuehren von Bohr- und Stanzvorgaengen, die ebenfalls in automatischer Folge durchgefuehrt werden, wird die zusaetzliche Bearbeitungseinheit 13 zum Bohren oder Stanzen eingesetzt. Zum Beispiel fuer die Herstellung von Stuhlrahmen, die die Durchfuehrung von mehreren Stanz- und/oder Pressvorgaengen erfordern, erfolgt die Durchfuehrung der zusaetzlichen Bearbeitungsvorgaenge in programmierter Reihenfolge, unter Verwendung von zusaetzlichen Bearbeitungseinheiten, die auf einer Plattform oder einer revolverartigen, sich drehenden Halterung angeordnet sind. Zur Herstelllung von Bauteilen mit sich verjuengenden abgeflachten oder beliebig verformten Enden, wird zum Beispiel die Bearbeitungseinheit 23 verwendet.

Zur Herstellung von sehr komplexen Werkstuecken, z. B. Stuhlrahmen, die mehrere zusaetzliche Bearbeitungsvorgaenge erfordern, besteht erfindungsgemaess die Moeglichkeit, die Reihenfolge der Zusatzbearbeitungen in der am besten geeigneten Weise auszuwaehlen und die Folge der Bearbeitungsvorgaenge in automatischer Weise zu programmieren. Dadurch koennen die Bearbeitungszeiten fuer die Herstellung des Werkstueckes erheblich gesenkt werden. Dank der Flexibilitaet bei der Bearbeitung des stangenfoermigen Werkstueckes und der Moeglichkeit, die Bearbeitungsvorgaenge "Biegen und zusaetzliche Bearbeitung" automatisch und in einer Einspannung durchzufuehren, ist es moeglich, auch Bauteile in kleinerer Serie wirtschaftlich zu bearbeiten, d. h. es koennen auch Einzelstuecke oder nur wenige Werkstuecke wirtschaftlich in der erfindungsgemaessen Maschine bearbeitet werden.

Die Vorsehung von zusaetzlichen Bearbeitungseinheiten, die beweglich gegenueber dem stangenfoermigen Material angeordnet sind, vergroessert den Freiheitsgrad der durchzufuehrenden zusaetzlichen Bearbeitungsvorgaenge, denen das stangenfoermige Material an beliebiger Stelle zu unterziehen ist. Bei Vorsehung einer Vorrichtung fuer die Durchfuehrung zusaetzlicher Bearbeitungsvorgaenge an einer drehbaren Halterung, z. B. einer drehbaren Plattform oder einer revolverartig ausgebildeten Halterung, ist es moeglich, eine Vielzahl von verschiedenen Vorrichtungen zur Durchfuehrung von zusaetzlichen Bearbeitungsvorgaengen, bei geringem Platzbedarf fuer die Geraetschaft vorzusehen.

## Patentansprüche

1. Verfahren zum Bearbeiten stangenfoermiger Werkstuecke, die an einem Ende gespannt werden, in eine Biegemaschine eingefahren und in dieser einer gesteuerten Folge von Vorschub- und Drehbewegungen zur Durchfuehrung von aufeinanderfolgender Biegevorgaenge unterzogen werden, **dadurch gekennzeichnet**, dass vor und/oder nach Durchfuehrung eines Biegevorganges, das stangenfoermigen Werkstueck in einem einzigen Bewegungsablauf, zusaetzlichen Bearbeitungsvorgaengen wie Stanz-, Bohr-, Schneid-, Press- oder Trennvorgaengen unterzogen wird.

2. Maschine, zur Durchfuehrung des Verfahrens nach Patentanspruch 1, mit einer Vorrichtung (2) zum Spannen des Endes eines zu bearbeitenden, stangenfoermigen Werkstueckes (7), zum Beschicken der Maschine, sowie zur Durchfuehrung einer gesteuerten Vorschub- und Drehbewegung des stangenfoermigen Werkstueckes, und mit einem Biegekopf (8, 9), **dadurch gekennzeichnet**, dass vor und/oder nach dem Biegekopf (8, 9) wenigstens eine Bearbeitungsvorrichtung (12, 13, 34) zur Durchfuehrung zusaetzlicher Bearbeitungsvorgaenge wie Stanzen, Bohren, Schneiden, Pressen und Trennen des Werkstueckes (7) vorgesehen ist.

3. Maschine nach Patentanspruch 2, **dadurch gekennzeichnet**, dass die Vorrichtungen (12, 13, 34) zur Durchfuehrung der zusaetzlichen Bearbeitungsvorgaenge, gegenueber dem zu bearbeitenden stangenfoermigen Material (7) beweglich angeordnet sind.

4. Maschine, nach Patentanspruch 2 und 3, **dadurch gekennzeichnet**, dass eine oder mehrere Vorrichtungen (12, 13, 34) zur Durchfuerung zusaetzlicher Bearbeitungsvorgaenge vorgesehen sind und diese Vorrichtungen (12, 13, 34) von einer, vom Biegekopf (9, 10) entfernten Ruhelage in eine Arbeitstellung, in der Naehe des Biegekopfes (9, 10) verfahrbar ist.

5. Maschine, nach Patentanspruch 4, **dadurch gekennzeichnet**, dass die Vorrichtungen (12) zur Durchfuehrung zusaetzlicher Bearbeitungsvorgaenge auf einem Wagen (24) angeordnet sind, der auf Fuehrungen (25, 26) verschiebbar angeordnet ist und diese Fuehrungen (26) an der Vorderseite der Maschine neben dem Biegekopf (9, 10) angeordnet sind und dass die Vorrichtung zusaetzlich in Vertikalrichtung verfahrbar am Wagen gelagert ist.

6. Maschine, nach Patentanspruch 2 und 3, **dadurch gekennzeichnet**, dass die Vorrichtungen (12, 13, 34) zur Durchfuehrung von zusaetzlichen Bearbeitungsvorgaengen, wie Bohren, Trennen, Stanzen und Pressen, ausgebildet sind.

7. Maschine, nach Patentanspruch 2 und 3, **dadurch gekennzeichnet**, dass vor oder nach dem Biegekopf (9, 10) mehrere Vorrichtungen zur Durchfuehrung von zusaetzlichen Arbeitsvorgaengen angeordnet sind.

8. Maschinen, nach Patentanspruch 2 und 3, **dadurch gekennzeichnet**, dass die Vorrichtungen (35, 36) zur Durchfuerung zusaetzlicher Bearbeitungsvorgaenge an einer Halterung oder einer revolverartigen Plattform (34) angeordnet sind und diese Vorrichtungen (35, 36) drehbar und verschiebbar gegenueber dem stangenfoermigen Werkstueck (7) vorgesehen sind.
